# EUROPÄISCHE PATENTSCHRIFT

(11) **EP 0 854 238 B1**
(45) Veröffentlichungstag und Bekanntmachung des Hinweises auf die Patenterteilung: **03.04.2002**
(21) Anmeldenummer: 97123038.8
(22) Anmeldetag: 31.12.1997
(51) Int. Cl.: E02B 3/10, E02B 7/22, E01F 13/02, E01F 7/04

(54) **Transportable zusammenlegbare Schutzbarriere, insbesondere gegen Hochwasser**
Transportable and collapsible barrier in particular against high water
Barrage de protection transportable et repliable notamment contre les crues

(30) Priorität: 15.01.1997 DE 19701126
(43) Veröffentlichungstag der Anmeldung: 22.07.1998
(73) Patentinhaber: Arttec Innovation Trade GmbH, 65185 Wiesbaden (DE)
(72) Erfinder: Trisl, Klaus, 65189 Wiesbaden (DE)
(74) Vertreter: Blumbach, Kramer & Partner GbR

(56) Entgegenhaltungen:
- WO-A-97/07290
- CH-A- 584 812
- GB-A- 2 269 618
- US-A- 4 692 060
- US-A- 5 470 177

## Beschreibung

### Gebiet der Erfindung:

Die Erfindung bezieht sich auf eine transportable, zusammenlegbare Schutzbarriere, insbesondere gegen Hochwasser, mit den Merkmalen des Oberbegriffs des Anspruchs 1.

### Hintergrund der Erfindung:

Es gibt vielerlei Hochwasserschutzvorrichtungen, die sich grob danach einteilen lassen, ob sie sich an vorhandene Gebäude anlehnen oder einen Wall im Gelände bilden. Bei diesen Wällen gibt es Ausführungsformen mit festen Stützen in der Art von Spundwänden und festen Rahmen, und es gibt Ausführungsformen mit zusammenklappbaren Stützelementen. Die Erfindung hat mit letzterer Ausführungsform zu tun.

Eine Schutzbarriere nach dem Oberbegriff des Anspruchs 1 ist aus der US-A-5 470 177 bekannt, bei der die Stütze aus drei Streben aufgebaut ist, die an einem Ende gelenkig miteinander verbunden sind, während am anderen Ende jeweils eine Bodenplatte anscharniert ist. Die Bodenplatten passen in Taschen einer Bodenabdichteinrichtung. Die Stauwandoberfläche wird durch doppellagige Streben gebildet, über die eine Plane gezogen wird. Die Streben bilden eine konkave Krümmung an der Stauwandoberfläche und stehen recht nahe beieinander, um die Durchbiegung der Plane gering zu halten. Über die Plane können schuppenförmig sich überlappende Platten aus gewebtem polymerischem Material gehängt werden, möglicherweise zu Versteifungszwecken. Als Höhe der Barriere wird 8 Fuß = 2,4 m und als Stauhöhe 7,5 Fuß = 2,28 m genannt. Nachteilig an der bekannten Schutzbarriere ist der relativ große Lagerraum für die zusammengelegten Teile, weil sehr viele Stützen verwendet werden, die relativ eng beieinander stehen, um die Folie zu stützen.

Bei einer weiteren bekannten Stauwand (DE-A-28 42 353) ist eine Reihe von dreieckförmigen Stützvorrichtungen vorgesehen, die eine Plane unmittelbar stützen. Die Plane erstreckt sich auch vor dem Fuß der Stauwand und besitzt dort eine kürzere Länge wegen der Faltenvermeidung, während die Plane zwischen den Stützen Gewölbefalten bildet, um den Wasserdruck aufzufangen. Die Abstände zwischen den Stützen sind klein und demgemäß ist die Anzahl der Stützen groß, weswegen ein verhältnismäßig großer Stapelraum benötigt wird. Die Stützen sind zudem nicht als zusammenklappbar beschrieben.

Bei einer weiteren bekannten Schutzwand (DE-U 88 08 124) wird eine im Boden zu versenkende, U-förmige Rinne vorausgesetzt, in welche Großplatten einsetzbar sind, die jeweils über schräg verlaufende Stützen am Boden abgestützt werden. Diese Stützen können in die Ebene der Platten geschwenkt werden, um das Lagervolumen der Schutzwand zu verringern. Trotzdem wird ein relativ großes Lagervolumen benötigt.

Bei einer weiteren bekannten Stützbarriere (Werbeanzeige in ENR/November 13, 1995) sind umgekehrt Y-förmige Stahlträgerrahmen vorgesehen, über die eine Gewebemembran gelegt ist, die sich auch über den Boden fortsetzt. Als Stauhöhe ist 9 Fuß = 2,7 m genannt.

### Zusammenfassung der Erfindung:

Der Erfindung liegt die Aufgabe zugrunde, eine transportable, zusammenlegbare Schutzbarriere zu schaffen, mit der eine relativ große Stauhöhe erzielbar ist, die flexibel eingesetzt werden kann und die im nicht gebrauchten Zustand zusammenlegbar und auf engem Raum stapelbar ist.

Die gestellte Aufgabe wird aufgrund der Merkmale des Anspruchs 1 gelöst und durch die weiteren Merkmale der Unteransprüche ausgestaltet und weiterentwickelt.

Im einzelnen sind eine Reihe von Stützen, eine Anzahl Verbindungselemente, eine Anzahl Versteifungsfüllelemente und - im Falle des Hochwasserschutzes - eine oder mehrere Planen vorgesehen, aus denen die Schutzbarriere zusammengebaut wird. Die Stützen bestehen aus gelenkig miteinander verbundenen Stützelementen, die platzsparend zusammenklappbar sind und für den Gebrauchszustand ausgeklappt werden, wobei sich Abstützdreiecke bilden. Die Stützen werden über Rohrstangen als Verbindungselemente miteinander verbunden, und zu diesem Zweck weisen die Stützen Aufnahmeeinrichtungen für die Enden der Rohrstangen auf. Der Abstand zwischen den Stützen entspricht größenordnungsmäßig der Höhe der Stützen und wird durch drei oder mehrere Rohrstangen überbrückt, deren Zwischenräume durch die Versteifungsfüllelemente weiterhin verkleinert werden, damit die Plane durch Wasserdruck oder dergleichen nicht zu stark deformiert werden kann. Auf diese Weise wird ein abgestimmtes System der Unterstützung der Plane geschaffen, die letztlich im Falle eines Hochwassers die Stauwandoberfläche abzudichten hat. Die Kräfte werden von der Plane über die Versteifungsfüllelemente auf die Rohrstangen und von dort auf die Stützen übertragen, welche die Kräfte in den Boden ableiten. Die Elemente können so angeordnet und bemessen werden, daß die spezifische Belastung für gleiche Materialien in etwa überall gleich ist.

Jedes Stützelement weist im Schnitt eine U-Form auf und besitzt somit eine Hauptebene und zwei seitliche Flansche. Die Flansche dienen zur Versteifung und zur Aufnahme der Schwenkachsen.

Bei aufgestellten Stützen werden Abstützdreiecke gebildet, wobei durch Bohrungen in den Flanschen von Abstützelement und Stauwandelement Verriegelungsbolzen gesteckt werden, um den Aufbau zu sichern.

Im Falle des Transports bzw. der Lagerung der Stützen werden diese derart zusammengelegt, daß die Hauptebenen der Stützelemente im geringen Abstand parallel zueinander verlaufen. Die zusammengeklappte Stütze weist sodann eine quaderförmige Geometrie auf. Die Flansche der Stützelemente werden durch die Verriegelungsbolzen miteinander verbunden und damit die zusammengefaltete Stütze gesichert, um ein ungewolltes Auseinanderklappen zu verhindern. Dies ist insbesondere dann wichtig, wenn die zusammengeklappten Pfosten von Transportwagen am jeweiligen Aufstellungsort abgeworfen werden.

Die Aufnahmen für die Rohrstangen werden durch parallel zueinander verlaufende Rohrabschnitte oder Hülsen gebildet, die zwischen Öffnungen der Flansche des Stauwandelements verlaufen und mit diesen verbunden, z. B. verschweißt, sind. Zum Fixierung der in die Aufnahmen eingesteckten Rohrstangen können Klemmschrauben verwendet werden, die in der Wandung der Aufnahmehülsen sitzen.

Die Anzahl der Rohrstangen pro Stütze richtet sich nach der Höhe der Stütze. Es werden wenigstens drei, vorzugsweise vier oder mehr parallel zueinander verlaufende Rohrstangen verwendet.

Die Rohrstangen spannen eine Ebene auf, entlang der die Tafeln und/oder Gitter verlaufen. Die Tafeln selbst bestehen aus Aluminium- oder feuerverzinktem Stahlblech und weisen einen umgebogenen Längsrand auf, um über die oberste Rohrstange des Grundgerüsts gehängt werden zu können.

Im Falle des Hochwasserschutzes sind entlang der Tafeln aneinanderreihbare wasserdichte Planen anbringbar, die an ihrem jeweiligen oberen Rand befestigt und bodenseitig durch Gewichte beschwert werden.

Aneinander grenzende Planen werden in ihren Seitenrändern überlappend angeordnet und im Überlappungsbereich wasserdicht miteinander verbunden. Hierzu kann der Überlappungsbereich doppellagig ausgebildet sein, d. h. zusätzliche Planenmaterialstreifen mit daran angebrachten, wasserdichten Reiß- oder Klettverschlüssen aufweisen. Zur mechanischen Verbindung der Seitenränder der Planen sind Ösen an einem Seitenrand und Bügel am anderen Seitenrand angebracht, die ineinandergesteckt mit einem durch den Bügel gesteckten Riemen oder einer Lasche gesichert werden. Die oberen Ränder der Planen können an das Grundgerüst gebunden werden. Hierzu sind die oberen Längsrändern der Planen schlauchförmig ausgebildet, um ein Spannseil aufzunehmen. Ferner sind dort Ösen angebracht, durch die hindurch Gummibänder gezogen und am Grundgerüst festgezurrt werden können.

Als Gewichte können Sandsäcke verwendet werden. Man kann aber auch speziell ausgebildete Gewichtskörper anwenden, die sich zusammenstecken lassen.

Häufig muß die Lücke zwischen Boden und Plane abgedichtet werden. Hierzu kann bodenseitig ein Abdichtstreifen aus Moosgummi, Silikonmaterial oder ähnlichem vorgesehen sein. Auch Schlauchmaterial ist brauchbar, um die notwendige Abdichtung zwischen der Plane und dem Boden sicherzustellen.

Die Schutzbarriere kann auch entlang von Bögen aufgestellt werden. Hierzu weist die Schutzbarriere Kurvenstücke auf. Diese enthalten bogenförmige Rohrstangen zwischen benachbarten Stützen und trapezförmige Tafeln als Versteifungsfüllelemente. Benachbarte trapezförmige Tafeln können über Scharniere miteinander gekoppelt sein. Mit Gittern als Versteifungsfüllelemente kann das Grundgerüst als Auffangvorrichtung für Treibgut verwendet werden.

Losgelöst hiervon kann die erfindungsgemäße Anordnung neben der Abschirmfunktion auch als Träger von Werbeflächen dienen. Auch kann die Anordnung als Barriere bei Sportveranstaltungen, als Lawinenschutz oder Dünensicherung ausgebildet sein.

Die erfindungsgemäße Anordnung kann schnell und einfach auf- bzw. abgebaut werden und benötigt für die Lagerung nur einen geringen Raum.

Weitere Einzelheiten, Vorteile und Merkmale der Erfindung ergeben sich nicht nur aus den Ansprüchen, den diesen zu entnehmenden Merkmalen, für sich und/oder in Kombination, sondern auch aus der nachfolgenden Beschreibung von der Zeichnung zu entnehmenden, bevorzugten Ausführungsbeispielen.

Es zeigen:
- Fig. 1: eine Prinzipdarstellung eines Gerüstes einer Schutzbarriere,
- Fig.2: die Schutzbarriere im montierten Zustand,
- Fig. 3: Details der Anordnung gemäß Fig. 1 bzw. Fig. 2,
- Fig. 4: Details einer alternativen Ausführungsform der Abdichtung gegenüber Fig. 3,
- Fig. 5: Details einer Befestigung einer Plane,
- Fig. 6: ein zur Befestigung einer Plane geeignetes Gewicht,
- Fig. 7: eine weitere Ausführungsform eines Gewichtes,
- Fig. 8: eine Hochkantdarstellung des Gewichts gemäß Fig. 7,
- Fig. 9: eine Vorderansicht einer Stütze,
- Fig. 10: eine Rückansicht der Stütze gemäß Fig. 9,
- Fig. 11: die Stütze gemäß den Fig. 9 und 10 im zusammengeklappten Zustand,
- Fig. 12: ein Detail der Stütze gemäß der Fig. 9 bis 11,
- Fig. 13: Einzelheit im Verbindungsbereich von Planen,
- Fig. 14: weitere Einzelheiten im Verbindungsbereich von Planen,
- Fig. 15: eine Planüberlappung,
- Fig. 16: eine Schutzbarriere als Hochwasserschutz,
- Fig. 17: eine Schutzbarriere als Sportfeldbegrenzung,
- Fig. 18: eine Schutzbarriere als Schneewächte,
- Fig. 19: einen Container zur Aufnahme von Elementen der Schutzbarriere gemäß den Fig. 1 und 2 und
- Fig. 20 bis 22: eine weitere Ausführungsform der Stützen in perspektivischer Darstellung.

In den Figuren sind grundsätzlich gleiche Elemente mit gleichen Bezugszeichen versehen. Mit Hilfe der Schutzbarriere sollen Bereiche geschützt bzw. gesichert werden. Hierunter fallen Hochwasserschutz, Treibgut-Gitter, Absperrungen von Bereichen bei Sportveranstaltungen, Wächten-/Lawinenschutz, Dünenschutz oder ähnliches.

In Fig. 1 sind die Halte- und Stützelemente und in Fig. 2 die komplette Schutzbarriere dargestellt. Je nach Verlauf dieser Schutzbarriere werden Stützen oder Pfosten 10, 12 in vorbestimmten Abständen aufgestellt, wobei im dargestellten Ausführungsbeispiel diese Abstände entlang gerader Strecken größer und entlang von Krümmungen kleiner gewählt werden. Die Stützen 10, 12 sind miteinander über Rohre oder Rohrstangen 14, 16, 18 verbunden, die parallel zueinander verlaufen und eine Stützebene aufspannen. Die Lücken zwischen den Rohrstangen 14, 16, 18 sind noch ziemlich groß und werden durch Versteifungsfüllelemente ausgefüllt, welche die Form von Gittern 20 oder von Blechtafeln 22 annehmen können. Im Falle des Hochwasserschutzes wird noch eine wasserdichte Plane 24 (Fig. 2) über die Grundstruktur gelegt, um die beschriebene Stauwandoberfläche abzudichten.

Die Stützen oder Pfosten 10, 12 bestehen aus drei hauptsächlichen Stützelementen, nämlich einem länglichen, plattenförmigen Bodenelement 26, einem länglichen, plattenförmigen Stauwandelement 28 und einem länglichen, plattenförmigen Abstützelement 30, welche zur Bildung eines Abstützdreiecks zueinander angeordnet werden können. Die Dreieckseiten sind gelenkig miteinander verbunden und ragen teilweise über das Grunddreieck hinaus. Das Bodenelement 26 bildet die Basis, an dessen einem Ende das Stauwandelement oder der Außenschenkel 28 und nahe dessen anderem Ende das Abstützelement oder der Stützschenkel 30 angelenkt sind. Das Abstützelement 30 greift etwa in der Mitte des Stauwandelements 28 an und leitet die dort auftretende Druckkraft schräg auf das Bodenelement 10 und damit in den Boden ab.

Wie am besten aus den Fig. 9 bis 12 ersichtlich, bestehen das Bodenelement 26, das Stauwandelement 28 und das Abstützelement 30 aus flanschverstärkten Tafeln, die somit einen U-förmigen Querschnitt aufweisen. Die Flansche der Elemente 26, 28, 30 werden durch Abbiegen der Ränder von Blechtafeln hergestellt. Es können auch Abschnitte von Profilmaterial verwendet werden. Die Abmessungen der Elemente 26, 28, 30 sind derart, daß die U-Formen ineinander stapelbar sind, wie am besten aus Fig. 11 ersichtlich. Das Abstützelement 30 paßt in das Bodenelement 26 hinein und dieses wiederum in das Stauwandelement 28.

Zur Verbindung der Stützen 10, 12 untereinander weisen die Stauwandelemente 28 Aufnahmeeinrichtungen 32 für die Enden der Rohrstangen 14, 16, 18 auf. Die Aufnahmeeinrichtungen 32 werden durch Hülsen oder Rohrstücke gebildet, die sich zwischen den Flanschen 34, 36 des Stauwandelements 28 erstrecken, und deren Öffnungen mit 38, 40, 42, 44, 46, 48 bezeichnet sind. Die Außenform und Größe der Rohrstangen 14, 16, 18 ist an die Innenform der Aufnahmen 32 angepaßt, d. h. die Enden der Rohrstangen können durch Einstecken in die Aufnahmen mit den Stauwandelementen 28 gekuppelt werden. Die Aufnahmehülsen 32 können jeweils Querstifte oder Splinte enthalten, um einen Anschlag für die Rohrstangen 14, 16, 18 bei deren Einstecken zu bilden. In der Wand der Aufnahmehülse 32 können auch Klemmschrauben angebracht sein, um die eingesteckten Enden der Rohrstangen festzuklemmen.

In den Zeichnungen sind zwei Möglichkeiten der gelenkigen Verbindung zwischen den Stützelementen 26, 28, 30 dargestellt, nämlich mittels Achsen 33, 35, die in den Flanschen 34, 36 bzw. 52, 54 bzw. 60, 62 der Stützelemente 26, 28, 30 gelagert sind, oder es werden Schraubbolzen 37 als Achszapfen benutzt, die durch jeweils benachbarte Flansche 52/60 und 54/62 gehen. Die gelenkige Verbindung ermöglicht das Zusammenklappen der Stützelemente, wobei deren längliche Tafeln dicht beieinander zu liegen kommen, wie man sich aufgrund der Fig. 11 vergegenwärtigen kann. Dieser zusammengeklappte Zustand kann durch Riegelbolzen 57 gesichert werden, die durch zueinander fluchtende Querbohrungen 56, 58 der Flansche gesteckt werden. Diese Transportsicherung ist insbesondere beim Auf- und Abladen wichtig.

Das Bodenelement 26 kann mit Durchbrechungen 68 durchsetzt sein, um eine Befestigung am Boden mit Nägeln 69 (Fig. 2, 3) zu ermöglichen. Für diese Durchbrechungen 68 kann ein Befestigungsabschnitt 66 vorgesehen sein (Fig. 12), der sich zur bequemeren Zugänglichkeit bis jenseits der Scharnierstelle erstrecken kann. Man kann auch den freien Rand des Elements umbiegen oder abkanten, wie bei 70 dargestellt, um eine zusätzliche Verankerung im Boden zu erzielen.

Wie die Fig. 1 und 2 verdeutlichen, kann die Schutzbarriere entlang von Krümmungen verlaufen. In einem Kurven- bzw. Eckbereich sind die Pfosten oder Stützen 10, 12 über entsprechend gekrümmte Rohrstangen 72, 74, 76 untereinander verbunden. Für einen geänderten Bogenverlauf können die Rohrstangen 72, 76 ausgetauscht werden. Im Eckbereich sind als Versteifungsfüllelemente z. B. Eckbleche 78 vorgesehen, die aus zwei Tafeln 80, 82 bestehen (Fig. 1), die über Scharniere 84, 86 untereinander verbunden sind. Jede Tafel 80, 82 weist einen trapezförmigen Umriß mit hakenförmigen Längsrändern 88, 90, 92 94 auf, hinter denen die Rohrstangen 72, 76 aufgenommen werden.

Verläuft die Stauwandoberfläche mit einem Innenbogen, so werden die Längsränder 90, 94 oberseitig auf die Rohrstangen 72 gehängt. Bei einem Außenbogen werden die schmalen Ränder 80, 82 oberseits auf die Rohrstangen 76 gehängt. Somit ist ein universeller Einsatz dieser Versteifungsfüllelemente 78 bei Krümmungen der Schutzbarriere möglich.

In den gerade verlaufenden Abschnitten der Schutzbarriere sind die Blechtafeln 22 nur an einem oberen Rand 96 umgekantet oder gebogen. Es können auch völlig flache Blechtafeln 22, also ohne umgebogenen Rand 96, verwendet werden. Solche völlig flachen Blechtafeln kann man mit Klammern oder Clipsen an den oberen Rohrstangen 18 befestigen.

Für den Hochwasserschutz werden Planen 24 auf dem beschriebenen Grundgerüst verwendet. Die Planen bestehen aus reißfestem und wasserundurchlässigem Kunststoffgewebe oder -folie. Die oberen Ränder dieser Planen 24 werden mittels Bändern 120, die ein Schlaufenende besitzen, sogenannte "Stroppen", am Grundgerüst festgemacht (Fig. 2). Die Ränder sind doppellagig und weisen Ösen 122 auf.

Angrenzende Randabschnitte 116, 118 der Planen 24 sind in den Fig. 13, 14, 15 dargestellt. Die oberen Randabschnitte 130, 132 dieser Planen sind in besonderer Weise verstärkt, nämlich durch Seile 134, 136, die durch die schlauchartig ausgebildeten Randabschnitte 130, 132 hindurchlaufen.

Die aneinander grenzenden Planen 24 können durch Bügel-/Ösenverbindungen überlappend miteinander verbunden werden. Hierzu gehen im Ausführungsbeispiel vom Seitenrand 138 der Plane 24 Bügel 140 aus, die in entsprechende Ösen 142 im Seitenrand 144 der an deren Plane 118 eingesteckt werden. Anschließend wird ein Flachriemen 146 durch die Öffnungen der Bügel gezogen, um die Planen 24 zugfest miteinander zu verbinden. Um auszuschließen, daß Wasser im Bereich des Seitenrandes 144 eindringen kann, kann man Klebebänder über die Lücken zwischen den Planen anbringen. Alternativ kann man einen wasserdichten Reißverschluß 156, 158 verwenden, der Planstreifen 152, 154 mit den jeweiligen Planen 24 durch z. B. Vulkanisation oder Kleben verbunden ist.

Im Bodenlängsrandbereich 160, 162 jeder Plane 24 sind ebenfalls Ösen 164, 166 eingelassen, die von weiteren Verbindungselementen 168, 170 durchsetzt sind. Hierbei kann es sich ebenfalls um Gummistroppen mit endseitigen Karabinerhaken 172, 174 handeln, die entsprechend Fig. 5 an Gewichtselementen 176, und zwar mit von diesen ausgehenden Griffen 178, verbindbar sind. Die Gewichtselemente 176 werden dabei auf die Planen 24 in deren unteren Randbereichen aufgesetzt und teilweise von diesen umschlagen, wie ebenfalls die Fig. 5 verdeutlicht.

Bei den Gewichtselementen 176 kann es sich um Betonsteine (Fig. 5, 6) oder um befüllte Kunststoffhohlkörper 180 (Fig. 7, 8) handeln. Letztere werden mit Sand und Wasser gefüllt. Die Beschwerung des Randes der Plane verhindert, daß dieser Rand angehoben ("aufgespült") wird, wenn das Hochwasser den Fuß der Schutzbarriere gerade erreicht. Bei hohem Wasserstand wird die Folie ausreichend stark angepreßt und braucht nicht beschwert zu werden.

Die Gewichtselemente 176, 180 weisen die Form einer Dreikantsäule auf, wobei sich die Außenfläche 184 entlang des Bodens und die Außenfläche 186 entlang der Plane 22 erstreckt.

Um sicherzustellen, daß die Flüssigkeit nicht unter den Planen 22 hindurchströmen kann, werden die Gewichte 176, 180 zusammen mit den Planen 24 auf einer Abdichtunterlage aufgelegt, die aus Streifenmaterial oder Schaumstoffstreifen 188 (Fig. 3) oder aus Schläuchen 190, 192 (Fig. 4, 5), besteht, um einen Niveauausgleich zwischen dem Boden und den Gewichten 176, 180 zu schaffen und Lücken auszufüllen. Bei der Abdichtunterlage kann es sich z. B. um Moosgummi, um ein Silikonmaterial oder ähnliches handeln. Bei Verwendung von Kunststoffolie als Planenmaterial und langem Überstand der Plane 24 auf dem Boden wird bei ausreichend ebenem Boden keine zusätzliche Abdichtunterlage 188, 190, 192 benötigt.

Wie Fig. 5 zeigt, werden die Gewichte 176 kettenartig aneinander gereiht, drücken aber einzeln auf ihre Unterlage, um diese gleichmäßig an den Boden zu pressen und Hohlstellen auszuschließen. Hierzu sind senkrecht zur Erstreckungsrichtung der Gewichte 176, 180 verlaufende Schwalbenschwanzausbildungen vorgesehen. Selbstverständlich kann man auch Sandsäcke zur Belastung des unteren Randes der Planen verwenden.

Sind im Ausführungsbeispiel die Gewichtselemente 176 auf die Planen 24 in ihren unteren Randbereichen aufgesetzt und sodann teilweise von den Planen 24 umgeben, besteht auch die Möglichkeit, daß die Gewichte 176, 180 in bodenseitig vorhandenen Taschen der Planen 24 eingebracht werden.

Die Abdichtung des Randes der Planen 24 am Boden ist umso besser, je höher der Wasserdruck ist. Die Abdichtung ist deshalb bei Niedrigwasser kritischer als bei höherem Wasserstand.

Anstelle von Rundrohr kann auch Rechteckrohr für die Verbindungselemente verwendet werden, wie in Fig. 20, 21 und 22 dargestellt. Mit Rechteckrohr läßt sich eine größere Packungsdichte bei der Stapelung der Elemente erzielen. Wenn Rechteckrohr senkrecht zu jeweils zwei Rechteckseiten von dem Wasserdruck beaufschlagt wird, wie dies in Fig. 20 der Fall ist, ist im übrigen die Rechteckform zur Aufnahme der Biegebelastung günstiger als die Rundform.

Da der Wasserdruck bei aufgestellten Stützen von oben nach unten zunimmt, wird die Dichte der Verteilung der Rohrstangen 14, 15, 16, 18 nach unten zunehmend gewählt, d. h. mit zunehmendem Wasserdruck nehmen die Abstände zwischen den Rohrstangen ab, wodurch eine gleichmäßige Belastung dieser Rohrstangen erzielt wird. Das Stauwandelement 28 wird ebenfalls von oben nach unten zunehmend belastet, weswegen die Flanschlänge am unteren Ende des Elements größer sein sollte als am oberen Ende. Wie dargestellt, verjüngen sich die Flansche 34, 36 nach oben hin.

Wie Fig. 21 zeigt, ist es günstig, die Flansche 60, 62 des Stützgliedes 30, ausgehend von der Plattenebene nach oben zu richten, um eine Stange 39 als Handgriff unterzubringen, die beim Aufstellen und Zusammenklappen der Stütze behilflich ist. Mit den beschriebenen Stützen können Stauhöhen von 3 m und mehr erzielt werden.

Einsatz- bzw. Verwendungsmöglichkeiten der zuvor beschriebenen erfindungsgemäßen Anordnung sind rein prinzipiell den Fig. 16 bis 18 zu entnehmen. So ist in Fig. 16 eine Anordnung als Hochwasserschutz ausgebildet. Zusätzlich können entlang der Tafeln verlaufende Planen als Werbemittel dienen. Auch ist der Fig. 17 zu entnehmen, daß sich zwischen den Pfosten bzw. Rohrelemente nur Gitter erstrecken können, die als Treibgutfang dienen können.

In Fig. 17 ist rein prinzipiell eine Anordnung wiedergegeben, bei der entlang der Rohre 14, 16, 18 Gitter 20 verlaufen und die als Absperrung für z. B. eine Sportveranstaltung bestimmt ist. Entlang der durch die Gitter 20 aufgespannten Flächen können sodann Planen zur Spannwandwerbung gespannt werden.

Aber nicht nur zum Hochwasserschutz, sondern auch zur Umfassung eines Sportbeckens oder eines Trinkwasserreservoirs ist die Anordnung gemäß Fig. 16 geeignet.

In Fig. 18 ist eine erfindungsgemäße Anordnung als Wächte für gezielte Verwehungen dargestellt. Aber auch als Geröll-/Schneebremse oder Steinschlag-Fanggitter ist die Anordnung geeignet.

Dann, wenn die Anordnung nicht genutzt wird, können die Einzelelemente in einem Container 94 (Fig. 19) eingelagert werden. Die Darstellung der Fig. 19 verdeutlicht, daß eine hohe Packungsdichte der Elemente der Schutzbarriere möglich ist.

## Patentansprüche

1. Transportable, zusammenlegbare Schutzbarriere, insbesondere gegen Hochwasser, mit folgenden Merkmalen:
eine Reihe von Stützen (10, 12), die aus gelenkig miteinander verbundenen Stützelementen (26, 28, 30) bestehen, welche platzsparend zusammenklappbar und zur Bildung von Abstützdreiecken ausklappbar gestaltet sind;
eine Anzahl von Verbindungselementen, die zur Verbindung jeweils benachbarter Stützen (10, 12) ausgebildet sind;
eine Anzahl von Versteifungsfüllelementen (20, 22), um Zwischenräume zwischen den Stützen (10, 12) zu überbrücken;
die aufgestellten Stützen (10, 12) und die Versteifungsfüllelemente (20, 22) definieren eine Stauwandoberfläche;
gegebenenfalls eine oder mehrere Planen (24), welche die Stauwandoberfläche abzudichten ermöglichen;
**gekennzeichnet durch** folgende Ausbildung:
die Stützelemente (26, 28, 30) umfassen ein Bodenelelment (26), ein Stauwandelement (28) und ein Abstützelement (30), welche U-förmige Querschnitte mit seitlichen Flanschen (34, 36; 52, 54; 60, 62) solcher Abmessungen aufweisen, daß die U-Formen ineinander passen,
die Verbindungselemente sind als zueinander parallele Rohrstangen (14, 15, 16, 18) ausgebildet, die zwischen benachbarten Stützen jeweils eine Stützebene aufspannen und an denen sich die Versteifungsfüllelemente (20, 22) abstützen;
die Stützen (10, 12) enthalten zueinander beabstandete Aufnahmeeinrichtungen (32) für die Enden der Rohrstangen (14, 15, 16, 18), um benachbarte Stützen fest miteinander zu verbinden.

2. Schutzbarriere nach Anspruch 1,
**dadurch gekennzeichnet, daß** die Stützelemente (26, 28, 30) jeweils ein länglich-plattenförmiges Bodenelement (26), ein länglich-plattenförmiges Stauwandelement (28) sowie ein länglich-plattenförmiges Abstützelement (30) umfassen, wobei das Stauwandelement (28) die Aufnahmeeinrichtungen (32) für die Enden der Rohrstangen (14, 15, 16, 18) aufweist.

3. Schutzbarriere nach Anspruch 2,
**dadurch gekennzeichnet, daß** das Bodenelement (26) nahe seiner Enden gelenkig mit jeweils einem Ende des Abstützelements (30) bzw. des Stauwandelements (28) verbunden ist.

4. Schutzbarriere nach Anspruch 3,
**dadurch gekennzeichnet, daß** das Bodenelement (28) Durchbrechungen (68) zum Eingriff von Befestigungselementen (69) am Boden aufweist.

5. Schutzbarriere nach einem der Ansprüche 2 bis 4,
**dadurch gekennzeichnet, daß** die Stützelemente (26, 28, 30) derart zusammenklapbar sind, daß das Abstützelement (30) in das Bodenelement (25) und das Bodenelement (26) in das Stauwandelement (28) hineinpassen.

6. Schutzbarriere nach Anspruch 5,
**dadurch gekennzeichnet, daß** im Überdeckungsbereich der seitlichen Flansche Querbohrungen (56, 58) vorgesehen sind, um die Elemente im ausgeklappten und im zusammengeklappten Zustand durch hindurchgesteckte Riegelbolzen (57) zu sichern.

7. Schutzbarriere nach einem der Ansprüche 2 bis 6,
**dadurch gekennzeichnet, daß** das Stauwandelement (28) wesentlich länger als das Bodenelement (26) ist und **daß** das Bodenelement (26) nur wenig länger als das Abstützelement (30) ausgebildet ist, wobei das Abstützelement (30) bei aufgestellten Stützen (10, 12) mit seinem freien Ende an das Stauwandelement (28) in dessen mittlerem Bereich angekoppelt ist, so daß etwa die Hälfte des Stauwandelements (28) frei nach oben ragt.

8. Schutzbarriere nach einem der Ansprüche 5-7,
**dadurch gekennzeichnet, daß** die Aufnahmeeinrichtungen (32) für die Rohrstangen (14, 15, 16, 18) als parallel zueinander verlaufende Hülsen ausgebildet sind, die zwischen den Flanschen (34, 36) des U-förmigen Stauwandelements (28) verlaufen und mit diesen verbunden sind, wobei die Flansche (34, 36) im Bereich der Aufnahmeeinrichtungen in diese übergehende Durchbrechungen (38, 40, 42, 44, 46, 48) aufweisen.

9. Schutzbarriere nach einem der Ansprüche 1-8,
**dadurch gekennzeichnet, daß** sich zwischen benachbarten Stützen (10, 12) wenigstens drei parallel zueinander verlaufende Rohrelemente (14, 15, 16, 18) erstrecken, die eine Ebene aufspannen, die parallel zur Plattenebene des Stauwandelements (28) verläuft.

10. Schutzbarriere nach einem der Ansprüche 1-9,
**dadurch gekennzeichnet, daß** zu den Versteifungsfüllelementen (20, 22) Blechtafeln (22) zählen.

11. Schutzbarriere nach einem der Ansprüche 1-9,
**dadurch gekennzeichnet, daß** zu den Versteifungselementen (20, 22) Gittertafeln (20) zählen.

12. Schutzbarriere nach einem der Ansprüche 1-11,
**dadurch gekennzeichnet, daß** die Planen (24) obere, untere sowie seitliche Ränder (130, 132; 160, 162; 138, 144) aufweisen, wobei die seitlichen Ränder (138, 144) zum wasserdichten Aneinanderreihen der Planen (24) ausgebildet sind und an dem jeweiligen oberen und unteren Rand (130, 132; 160, 162) Befestigungsmittel angebracht sind, um diese Ränder gegen Verrutschen oder Anheben zu sichern.

13. Schutzbarriere nach Anspruch 12,
**dadurch gekennzeichnet, daß** aneinandergrenzende Planen (24) in ihren seitlichen Rändern (138, 144) überlappend angeordnet und im Uberlappungsbereich miteinander verbunden sind und daß am Überlappungsbereich Abdichtstreifen (152, 154) vorgesehen sind, um aneinander angrenzende Planen (24) wasserdicht miteinander zu verbinden.

14. Schutzbarriere nach Anspruch 13,
**dadurch gekennzeichnet, daß** die Abdichtstreifen (152, 154) miteinander mittels eines wasserdichten Reiß- oder Gleitverschlusses verbunden sind.

15. Schutzbarriere nach einem der Ansprüche 12-14,
**dadurch gekennzeichnet, daß** die Seitenränder (138, 144) über ineinander greifende Bügel-ösen (140, 142) verbunden sind, wobei durch die Öffnungen der Bügel ein Riemen (146) oder eine Lasche gezogen ist.

16. Schutzbarriere nach einem der Ansprüche 12-15,
**dadurch gekennzeichnet, daß** die Planen (24) in ihren oberem Rand (130, 132) schlauchförmig ausgebildet sind, um ein Spannseil (134, 136) aufzunehmen.

17. Schutzbarriere nach einem der Ansprüche 12-16,
**dadurch gekennzeichnet, daß** die Schutzbarriere noch Bodenabdichtelemente (188, 190, 192) und Gewichte (176) umfaßt, um den unteren Rand (160, 162) der Plane (24) gegen den Boden abzudichten.

18. Schutzbarriere nach Anspruch 17,
**dadurch gekennzeichnet, daß** Gewichte (176) in Form jeweils einer Dreikantsäule vorgesehen sind, wobei eine Seite (184) als Beschwerungsseite dient und an oder nahe der gegenüberliegenden Dreieckspitze ein Griff (178) angebracht ist.

19. Schutzbarriere nach Anspruch 18,
**dadurch gekennzeichnet, daß** die Gewichte (176) Kupplungsausbildungen aufweisen, um formschlüssig aneinandergereiht zu werden.

20. Schutzbarriere nach Anspruch 17,
**dadurch gekennzeichnet, daß** die Bodenabdichtelemente Moosgummiplatten oder -streifen (188) enthalten.

21. Schutzbarriere nach einem der Ansprüche 1-20,
**dadurch gekennzeichnet, daß** zu den Rohrstanden auch bogenförmige Rohrstangen (72, 74, 76) und zu den Versteifungsfüllelementen auch trapezförmige Tafeln (80, 82) gehören, um gekrümmte Bereiche von Schutzbarrieren aufzubauen.

## Claims

1. A transportable, collapsible protective barrier, especially against high water, comprising:
a series of supports (10, 12) which consist of supporting elements (26, 28, 30) articulately joined with one another and being foldable together to save space and being unfoldable to form supporting triangles;
a number of connecting elements each of which is adapted to connect adjacent supports (10, 12);
a number of reinforcement filling elements (20, 22) adapted to bridge interspaces between the supports (10, 12);
the supports (10, 12) mounted and the reinforcement filling elements (20, 22) defining a stowage wall surface;
if necessary, one or more tarpaulins (24) which allow sealing of the storage wall surface;
**characterized by** the following structure:
the supporting elements (26, 28, 30) include a ground element (26), a stowage wall element (28) and a bracing element (30) which have U-shaped cross sections with lateral flanges (34, 36; 52, 54; 60, 62) of such dimensions that the U-forms fit in one another;
the connecting elements are constructed as pipe rods (14, 15, 16, 18) which are parallel to one another, span each a support plane between adjacent supports and on which the reinforcement filling elements (20, 22) are supported;
the supports (10, 12) contain receiving means (32) spaced from one another for the ends of the pipe rods (14, 15, 16, 18) so as to join adjacent supports firmly with one another.

2. The protective barrier according to claim 1
wherein the supporting elements (26, 28, 30) each comprise one elongated plate-shaped ground element (26), one elongated plate-shaped stowage wall element (30) and one elongated plate-shaped bracing element (30), the stowage wall element (28) including receiving means (32) for the ends of the pipe rods (14, 15, 16, 18).

3. The protective barrier according to claim 2
wherein the ground element (26) is articulately joined near its ends with a respective end of the bracing element (30) and the stowage wall element (28), respectively.

4. The protective barrier according to claim 3
wherein the ground element (28) has perforations (68) for being engaged by members (69) fastening to the ground.

5. The protective barrier according to one of the claims 2 through 4
wherein the support elements (26, 28, 30) are adapted to be fold up so that the bracing element (30) fits into the ground element (26) and the ground element (26) fits into the stowage wall element (28).

6. The protective barrier according to claim 5
wherein transverse bores (56, 58) are provided in an overlapping region of the lateral flanges so as to secure the respective adjacent elements in the unfolded and in the folded states by locking bolts (57) inserted in the transverse bores.

7. The protective barrier according to one of the claims 2 through 6 wherein the stowage wall element (28) is substantially longer than the ground element (26) and where the ground element (26) is, by a small length, longer than the bracing element (30), the bracing element (30), when the supports (10, 12) are mounted, being coupled with its free end to the stowage wall element (28) in a central region thereof so that about half of the stowage wall element (28) extends freely upwardly.

8. The protective barrier according to one of the claims 5 through 7 wherein the receiving means (32) for the pipe rods (14, 15, 16, 18) are sleeves running parallel to one another extending between the flanges (34, 36) of the U-shaped stowage wall element (28) and being connected thereto, the flanges (34, 36) including perforations (38, 40, 42, 44, 46, 48) which change into the receiving means in the region thereof.

9. The protective barrier according to one of the claims 1 through 8 wherein at least three pipe rods (14, 15, 16, 18) running parallel to one another extend between adjacent supports (10, 12) spanning a plane that runs parallel to the plane of the stowage wall element (28).

10. The protective barrier according to one of the claims 1 through 9 wherein sheet metal panels (22) are among the reinforcement filling elements (20, 22).

11. The protective barrier according to one of the claims 1 through 9 wherein grid panels (20) are among the reinforcement filling elements (20, 22).

12. The protective barrier according to one of the claims 1 through 11 wherein each tarpaulin (24) has upper, lower and lateral borders (30, 32, 60, 62; 138, 144), the lateral borders (138, 144) being adapted for watertight arraying the tarpaulins (24) on one another and fastening means being provided on the respective upper and lower borders (30, 32; 160, 162) so as to secure these borders against slipping or lifting.

13. The protective barrier according to claim 12
wherein adjoining tarpaulins (24) are arranged overlapping in their lateral borders and are joined with one another in the overlapping region and wherein sealing stripes (152, 154) are provided in the overlapping region so as to join adjoining tarpaulins (24) watertightly with one another.

14. The protective barrier according to claim 13 wherein the sealing stripes (152, 154) are joined with one another by means of a watertight zipper or slide closure.

15. The protective barrier according to one of the claims 12 through 14 wherein the lateral borders (138, 144) are joined over hooks-and-eyes (140, 142) engaging one another, a strap (146) or flap being drawn through the openings of the eyes.

16. The protective barrier according to one of the claims 12 through 15 wherein the upper borders (130, 132) of the tarpaulins (24) are made in tubular form so as to receive a tensioning rope (134, 136).

17. The protective barrier according to one of the claims 12 through 16 also comprising ground sealing members (188, 190, 192) and weights (176) in order to seal off the lower border (160, 162) of each tarpaulin (24) against ground.

18. The protective barrier according to claim 17 wherein the weights (176) are in the form of a trihedral column, one side (184) thereof serving as a weighting side and wherein a grip (178) is mounted on or near the triangular apex side thereof opposite to the weighting side.

19. The protective barrier according to claim 18 wherein the weights (176) have coupling formations to interengage one another.

20. The protective barrier according to claim 17 wherein the ground sealing members contain foam rubber plates or strips (188).

21. The protective barrier according to one of the claims 1 through 20 wherein arcuate pipe rods (72, 74, 76) are among the support rods and trapezoidal plates (80, 82) are among the reinforcement filling elements so as to built up curved zones of protective barriers.

## Revendications

1. Barrage transportable, repliable de protection, notamment contre les crues, présentant les caractéristiques suivantes:
une série de supports (10, 12) composés d'éléments de support (26, 28, 30) reliés de façon articulée les uns aux autres et configurés de manière repliable de sorte à économiser de l'espace de rangement, et de manière dépliable de sorte à former des triangles de support;
un nombre d'éléments de liaison configurés de manière à relier des supports contigus (10, 12) les uns aux autres;
un nombre d'éléments raidisseurs et de garniture (20, 22) permettant de couvrir les intervalles entre les supports (10, 12);
les supports dépliés (10, 12) et les éléments raidisseurs et de garniture (20, 22) définissent une surface de barrage de retenue;
une ou plusieurs bâches (24) permettant, le cas échéant, de faire l'étanchéité de la surface de barrage de retenue;
**caractérisé par** la configuration suivante:
les éléments de support (26, 28, 30) comprennent un élément (26) de semelle, un élément (28) de paroi de barrage et un élément (30) d'appui, présentant chacun une section en U comportant des ailes latérales (34, 36;, 52, 54; 60, 62) de dimensions telles que les sections en U s'emboîtent les unes dans les autres;
les éléments de liaison sont réalisés sous forme de barres tubulaires parallèles (14, 15, 16, 18) qui couvrent un plan de support compris entre deux supports contigus, et sur lesquels s'appuient les éléments raidisseurs et de garniture (20, 22);
les supports (10, 12) comportent des dispositifs récepteurs (32) espacés les uns par rapport aux autres, destinés à recevoir les extrémités des barres tubulaires (14, 15, 16, 18) de manière à relier fermement des supports contigus les uns aux autres.

2. Barrage de protection selon la revendication 1, **caractérisé en ce que** les éléments de support (26, 28, 30) comprennent respectivement un élément (26) de semelle, de forme allongée plate, un élément (28) de paroi de barrage de forme allongée plate, et un élément (30) d'appui de forme allongée plate, l'élément (28) de paroi de barrage comportant les dispositifs récepteurs (32) pour les extrémités des barres tubulaires (14, 15, 16, 18).

3. Barrage de protection selon la revendication 2, **caractérisé en ce qu'**à proximité de ses extrémités, l'élément de semelle (26) est relié de façon articulée à une extrémité respective de l'élément d'appui (30) et de l'élément (28) de paroi de barrage.

4. Barrage de protection selon la revendication 3, **caractérisé en ce que** l'élément (28) de semelle comporte des évidements (68) permettant l'engagement d'éléments (69) de fixation au sol.

5. Barrage de protection selon l'une des revendications 2 à 4, **caractérisé en ce que** les éléments de support (26, 28, 30) se laissent replier de manière telle que l'élément d'appui (30) s'emboîte dans l'élément (26) de semelle, et que l'élément (26) de semelle s'emboîte dans l'élément (28) de paroi de barrage.

6. Barrage de protection selon la revendication 5, **caractérisé en ce que** des ouvertures transversales (56, 58) sont prévues dans la zone de recouvrement des ailes latérales, permettant de bloquer les éléments à l'état déplié et à l'état replié au moyen d'axes de verrouillage (57) emmanchés à travers les ouvertures.

7. Barrage de protection selon l'une des revendications 2 à 6, **caractérisé en ce que** l'élément (28) de paroi de barrage est sensiblement plus long que l'élément de semelle (26), et que l'élément de semelle (26) n'est que légèrement plus long que l'élément d'appui (30), l'extrémité libre de l'élément d'appui (30) étant accouplée à l'élément (28) de paroi de barrage dans la zone médiane de celui-ci, lorsque les supports (10, 12) sont dépliés, de sorte que la moitié environ de l'élément (28) de paroi de barrage s'étende librement vers le haut.

8. Barrage de protection selon l'une des revendications 5 à 7, **caractérisé en ce que** les dispositifs récepteurs (32) des barres tubulaires (14, 15, 16, 18) sont réalisés sous forme de douilles orientées parallèlement les unes aux autres, s'étendant entre les ailes (34, 36) de l'élément (28) de paroi de barrage en forme de profilé en U et étant reliées à celles-ci, les ailes (34, 36) comportant des ouvertures (38, 40, 42, 44, 46, 48) aménagées au niveau des dispositifs récepteurs et rejoignant ceux-ci.

9. Barrage de protection selon l'une des revendications 1 à 8, **caractérisé en ce qu'**au moins trois éléments tubulaires (14, 15, 16, 18) s'étendant parallèlement les uns aux autres, entre deux supports contigus (10, 12), en couvrant un plan qui s'étend parallèlement au plan des panneaux des éléments (28) de paroi de barrage.

10. Barrage de protection selon l'une des revendications 1 à 9, **caractérisé en ce que** des panneaux (22) en tôle comptent parmi les éléments raidisseurs et de garniture (20, 22).

11. Barrage de protection selon l'une des revendications 1 à 9, **caractérisé en ce que** des panneaux grillagés (20) comptent parmi les éléments raidisseurs et de garniture (20, 22).

12. Barrage de protection selon l'une des revendications 1 à 11, **caractérisé en ce que** les bâches (24) comportent des bords supérieur et inférieur ainsi que latéraux (130, 132; 160, 162; 138, 144), les bords latéraux (138, 144) étant aménagés de manière à permettre l'assemblage étanche des bâches (24), et les bords latéraux (130, 132; 160, 162) étant respectivement pourvus de moyens de fixation permettant d'empêcher le glissement ou le décollement de ces bords.

13. Barrage de protection selon la revendication 12, **caractérisé en ce que** les bâches assemblées (24) sont disposées de manière que leurs bords latéraux (138, 144) se recouvrent, et qu'elles sont reliées les unes aux autres au niveau de la zone de recouvrement, et **en ce que** des bandes d'étanchéité (152, 154) sont prévues dans la zone de recouvrement, afin de relier des bâches adjacentes (24) de façon étanche l'une à l'autre.

14. Barrage de protection selon la revendication 13, **caractérisé en ce que** les bandes d'étanchéité (152, 154) sont reliées les unes aux autres au moyen d'une fermeture éclair ou à glissière étanche.

15. Barrage de protection selon l'une des revendications 12 à 14, **caractérisé en ce que** les bords latéraux (138, 144) sont reliés l'un à l'autre au moyen d'étriers et oeillets (140, 142) s'engageant les uns dans les autres, une sangle (146) ou patte étant enfilée à travers les ouvertures des étriers.

16. Barrage de protection selon l'une des revendications 12 à 15, **caractérisé en ce que** le bord supérieur (130, 132) des bâches (24) est configuré en forme de gaine flexible de manière à recevoir un câble tendeur (134, 136).

17. Barrage de protection selon l'une des revendications 12 à 16, **caractérisé en ce que** le barrage de protection comporte aussi des éléments d'étanchéité au sol (188, 190, 192) et des corps de lest (176) destinés à assurer l'étanchéité du bord inférieur (160, 162) de la bâche (24) au sol.

18. Barrage de protection selon la revendication 17, **caractérisé en ce que** les corps de lest (176) sont prévus sous forme d'une colonne triangulaire, un côté (184) servant alors de côté de lestage, et une poignée (178) étant aménagée à ou à proximité de la pointe opposée du triangle.

19. Barrage de protection selon la revendication 18, **caractérisé en ce que** les corps de lest (176) comportent des agencements d'accouplement de manière à pouvoir être assemblés en ligne par conjugaison des formes.

20. Barrage de protection selon la revendication 17, **caractérisé en ce que** les éléments d'étanchéité au sol comportent des plaques ou bandes (188) de caoutchouc cellulaire.

21. Barrage de protection selon l'une des revendications 1 à 20, **caractérisé en ce que** des barres tubulaires cintrées (72, 74, 76) font également partie des barres tubulaires, et que des panneaux trapézoïdaux (80, 82) font également partie des éléments raidisseurs et de garniture, afin de pouvoir construire aussi des parties courbes du barrage de protection.
